# EUROPÄISCHE PATENTSCHRIFT

(11) **EP 1 022 413 B1**
(45) Veröffentlichungstag und Bekanntmachung des Hinweises auf die Patenterteilung: **03.09.2003**
(21) Anmeldenummer: 99122118.5
(22) Anmeldetag: 05.11.1999
(51) Int. Cl.: E05B 3/06

(54) **Befestigungsplatte**
Mounting plate
Plaque de montage

(30) Priorität: 19.01.1999 DE 19901644
(43) Veröffentlichungstag der Anmeldung: 26.07.2000
(73) Patentinhaber: HOPPE AG, D-35260 Stadtallendorf (DE)
(72) Erfinder: Ludwig, Manfred, 35096 Weimar/Lahn (DE); Pitz, Andreas, 35274 Kirchhain-Niederwald (DE); Jäckel, Martin, 35279 Mengsberg (DE)
(74) Vertreter: Olbricht, Karl Heinrich, Dipl.-Phys.

(56) Entgegenhaltungen:
- EP-A- 0 408 785
- DE-A- 2 910 757
- DE-A- 3 726 089
- DE-B- 1 272 162
- FR-A- 2 650 321
- GB-A- 329 937
- GB-A- 2 231 616

## Beschreibung

Die Erfindung betrifft eine Befestigungsplatte insbesondere zur Festlegung von Handgriffen an Türen, Fenstern u.dgl. gemäß dem Oberbegriff von Anspruch 1.

Die Montage von Griffen an Türen oder Fenstern ist oft problematisch, da der Handgriff bereits werkseitig axialfest-drehbar mit einer Befestigungsplatte verbunden ist; beispielsweise mittels einer Verbördelung, durch Vernieten oder mit einem Sicherungsring. Vor allem bei Rosetten-Garnituren steht jedoch der Griff bei der Festlegung der Befestigungsplatte an dem Tür- oder Fensterflügel meist vor den festzusetzenden Schrauben, die nur dann zu erreichen sind, wenn man den Griff während des Anschraubens nach unten hält oder wenn das entsprechende Werkzeug schräg angesetzt wird. Die Befestigung ist mithin insgesamt mühsam und umständlich. Eine weitere Schwierigkeit ergibt sich, sofern die Befestigungsplatte der Rosette mit einer Abdeckkappe versehen ist, so daß diese neben dem Griff zusätzlich vor den festzusetzenden Schrauben liegt.

Nachteilig ist ferner, daß die vormontierten Griffe beim Verpacken sehr viel Platz einnehmen, was sich auch ungünstig auf Versand und Lagerhaltung auswirkt. Letztere ist vor allem dann sehr aufwendig, wenn für verschiedene Rosetten unterschiedliche Türoder Fenstergriffe vorgesehen sind. Da ein Handgriff nachträglich nicht mit beliebigen Rosetten oder Türschildern versehen werden kann, müssen die gewünschten Kombinationen entsprechend bevorratet sein.

Um die geschilderten Nachteile zu vermeiden, ist es bekannt, den Handgriff und die Befestigungsplatte (gegebenenfalls mit einer ebenfalls separaten Rosetten- bzw. Schildabdeckung) getrennt auszubilden und zwischen den genannten Bauteilen eine Rastvorrichtung vorzusehen, die eine bauseitige Montage des Griffs mit der Befestigungsplatte ermöglicht. Diese wird zunächst ohne den Handgriff fest an der Tür oder dem Fenster verschraubt. Anschließend steckt man den endseitig mit einer umlaufenden Rastnut versehenen Griffhals des Handgriffs in die Befestigungsplatte ein, so daß eine axialfest-drehbare Verbindung entsteht.

DE-U1-298 01 858 verwendet als Rastvorrichtung radial elastisch ausstellbare Stützflanschabschnitte, die in Abständen über den Umfang einer Durchgriffsöffnung in der Befestigungsplatte verteilt sind. Die einzelnen Rastabschnitte werden beim Einsetzen des Griffhalses radial gespreizt und rasten anschließend aufgrund ihrer Eigenelastizität in die umlaufende Rastnut des Griffhalses ein. Durch die Abstände zwischen den Rastabschnitten entsteht jedoch lediglich eine partielle Verrastung, so daß der Handgriff nur geringen Zugkräften standhält. Die für viele Anwendungsbereiche wichtige Dauerbelastbarkeit ist entsprechend gering.

Gleiches gilt für eine aus EP-B1-0 628 680 bekannte Rastvorrichtung. Diese besteht im wesentlichen aus einer Führungsbuchse, die kraft- und formschlüssig in eine Durchgangsbohrung einer Befestigungsplatte eingesetzt ist und in einem von der Befestigungsplatte abstehenden Teil eine Schenkelfeder trägt. Letztere greift zur unsichtbaren Befestigung des Handgriffs an der Befestigungsplatte nach dem Einsteckvorgang mit zwei parallel verlaufenden Federschenkeln tangential in die umlaufende Rastnut des Griffhalses ein, was aber kaum ausreichende Sicherheit bieten kann.

Bei einem Beschlag gemäß FR-A1-2 650 321 wird ein Lagerkörper an einer Tragplatte durch einen Klemmring axial festgelegt. Der Griffhals wird in dem Lagerkörper von einer offenen Bügelfeder gehalten, die in eine innere Ringnut eingesetzt und durch Einfügen des Halses in eine Bohrung eines Lagerkörpers zum Boden einer äußeren, korrespondierenden Ringnut hin gedrückt wird. Bei einer Bauform enthält die Nut bereits vor der Montage eine Feder, deren mittlerer Durchmesser im entspannten Zustand etwa so groß ist wie der Bohrungsdurchmesser, so daß sie von der angefasten Stirnkante des eingeführten Halses zum Boden der Nut hin gespreizt wird. Der Beschlag kann nur als ganze Baugruppe von der Tür demontiert werden, indem der Klemmring gelöst wird. Jedenfalls läßt sich der verrastete Griff aus dem montierten Lagerkörper nicht ohne großes Risiko von Beschädigungen herausziehen.

In EP-A1-0 408 785 ist ein Fenster- oder Türbeschlag beschrieben, dessen Griff mit einem Halsteil drehbar in einer Lagerhülse sitzt, sobald ein genuteter Wellenteil axial von einem Haltekragen festgelegt ist, speziell von einem abgefederten Halteschieber, der mit einem quer zur Drehachse angesetzten Hilfswerkzeug, einem Drahtbügel, aus der Rastposition durch eine Linearbewegung herausdrückbar ist. Die Rastung setzt eine offene Form des Kragens voraus, höchstens eine Halbkreis-Begrenzung, so daß der Wellenteil in der Nut nur auf halbem Umfang verrastbar ist.

Aus GB-A-329 937 geht ein Knopfbeschlag hervor, der ab einer Schulter einen konisch verjüngten Griffhals mit einer Ringnut hat. Man erzielt eine vormontierte Einheit, indem ein Anschlagblech auf den Griffhals bis zur Anlage an der Schulter gebracht und daran mittels eines Sprengrings fixiert wird, worauf das Ganze an einer Türfläche anschraubbar ist. Für die Verrastung ist eine torische Ringnut vorgesehen, in die bei der Montage zwar ein Sprengring teilweise einfällt, doch beschränkt sich die Axialsicherung im wesentlichen auf eine einseitige linienförmige Anlage an einer Nutkante, so daß im Gebrauch früher oder später eine Lockerung oder Lösung des Griffs eintreten wird. Eine Demontage des Griffs ist nur ausführbar, indem die Einheit von der Türfläche abgenommen und in eine Halterung gebracht wird, die ein Öffnen des Sprengrings erlaubt.

Aufgabe der Erfindung ist es, unter Überwindung der Nachteile des Standes der Technik eine Befestigungsplatte zur Lagerung eines Handgriffs zu schaffen, die mit einfachen Bauteilen kostengünstig vorzufertigen ist, die an einem Türblatt anschlagbar ist und die Rastmittel für die axialfest-drehbare Lagerung des einsteckbaren Handgriffs aufweist, wobei die Rastmittel hohen Zug- und Scherkräften standhalten sollen. Angestrebt wird ferner eine schnelle Montage vor Ort und eine große Dauerbelastbarkeit des bauseitig montierten Griffs, der im Bedarfsfalle leicht ausbaubar sein soll.

Hauptmerkmale der Erfindung sind in Anspruch 1 angegeben. Ausgestaltungen sind Gegenstand der Ansprüche 2 bis 8. Besondere Verwendungen sind durch die Ansprüche 9 bis 11 definiert.

Bei einer Befestigungsplatte mit einem Handgriff, mit wenigstens zwei Anschlagbohrungen oder -nocken zur Festlegung der Platte an einer Anschlagebene einer Tür, eines Fensters u.dgl., mit einer in einer Scheibe, Leiste o.dgl. vorgesehenen Durchgangsbohrung oder -buchse zur axialfest-drehbaren Lagerung eines mit einer umlaufenden Rastnut versehenen Halsabschnitts des Griffs und mit einem Rastelement, das im Einbauzustand in die es drehbar lagernde, mit einer umlaufenden Führungsnut versehene Durchgangsbohrung bzw. -buchse mit der Rastnut in Eingriff steht und so den Griff axial festlegt, sieht die Erfindung gemäß Anspruch 1 vor, daß das Rastelement ein parallel zur Anschlagebene der Platte liegender Sprengring ist, der am eingesteckten Griff eine zylindrische Anlagefläche innerhalb der Rastnut im wesentlichen lückenlos drehfest umspannt, und daß die in der Durchgangsbohrun bzw. -buchse vorhandene Führungsnut eine Eingriffsöffnung für ein Werkzeug aufweist.

Eine solche Befestigungsplatte läßt sich zunächst ohne den bei der Montage meist störenden Handgriff rasch und bequem an einem Türblatt oder einem Fensterflügel befestigen. Anschließend kann man einen hinsichtlich des Designs beliebigen Handgriff auswählen und in die vormontierte Platte einstecken, wobei der parallel zur Anschlagebene der Befestigungsplatte in die umlaufende Rastnut des Griffs einrastende Sprengring für eine überraschend hohe Stabilität der damit entstehenden Beschlag-Einheit sorgt. Sie hält selbst größeren Zug- und Scherbelastungen problemlos stand. Der Griff ist sicher in der Befestigungsplatte geführt, die nicht nur äußerst kompakt und platzsparend aufgebaut ist, sondern im Vergleich zu herkömmlichen Konstruktionen eine außerordentlich hohe Dauerbelastbarkeit aufweist. Um den Handgriff bei Bedarf wieder aus der Befestigungsplatte zu lösen, setzt man in die Eingriffsöffnung ein Werkzeug ein, mit dem das Rastelement aus der Rastnut aushebbar ist.

Laut Anspruch 2 ist die Führungsnut am Innenumfang einer Buchse ausgebildet, die formschlüssig in die Durchgangsbohrung bzw. -buchse eingesetzt ist und dem darin vormontierbaren Sprengring eine zusätzliche Axialführung bietet, ebenso dem damit nach dem Einsteckvorgang fest verbundenen Handgriff-Ende, so daß stets eine dauerhaft gute Lagerstabilität gewährleistet ist. Die fertig montierte Griff-Einheit hält selbst größten Belastungen ohne weiteres stand.

Günstig ist es, wenn der Sprengring nach Anspruch 3 eckigen Querschnitt hat, so daß Formschluß an der zylindrischen Anlagefläche sowohl die Lagerstabilität als auch die Belastbarkeit weiter erhöht.

In der Ausbildung von Anspruch 4 hat der Sprengring eine Spreizöffnung mit schräg nach innen oder konkav verlaufenden Endkanten, so daß ein Sprengring mit schmaler Spreizöffnung verwendet werden kann, der mit minimalem Axialspiel in der Führungsnut der Buchse sitzt. Dennoch läßt sich das Rastelement über die Eingriffsöffnung an der Führungsnut leicht aus der Rastnut des Griffs lösen. Er kann also jederzeit leicht ausgetauscht werden, z.B. bei einem Design- oder Modellwechsel.

Anspruch 5 sieht vor, daß die Buchse durch Fügung mit einem ein vorgegebenes Axialmaß aufweisenden Distanzring an der Platte festlegbar ist, mit dem die Buchse vorzugsweise laut Anspruch 6 die Scheibe durchragend verpreßt ist, um bündig mit ihm abschließend eine ebene Auflagefläche zu bilden. Der meist mit einer Schulter oder einem Absatz versehene Griffhalsabschnitt findet so eine Stütze. Auf den Handgriff einwirkende Druckkräfte werden daher sicher aufgenommen und in die Befestigungsplatte geleitet.

Bei einer bevorzugten Ausführungsform der Erfindung ist gemäß Anspruch 7 in die Buchse eine Gleithülse eingesetzt. Diese sorgt für einen geringen Reibungswiderstand des Griffhalses in der Buchse. Der Griff kommt ohne Schmiermittel aus und ist mithin weitestgehend wartungsarm.

Rastmittel nach Anspruch 8 dienen zur lösbaren Festlegung einer Rosetten- oder Schildabdeckung, welche die Befestigungsschrauben der Befestigungsplatte verdecken. Die Abdeckung kann - je nach Griffform - vor oder nach dem Einstecken des Griffhalses in die Befestigungsplatte bzw. in deren Buchse montiert und, sofern sie sich über den Griff abziehen läßt, jederzeit gewechselt werden.

Die Erfindung ist ferner gemäß Anspruch 9 auf die Verwendung einer wenigstens zwei Anschlagbohrungen oder -nocken aufweisenden Befestigungsplatte mit zur axialfest-drehbaren Aufnahme eines in die Platte (10) endseitig einsteckbaren Handgriffs (40) gerichtet, wozu die Platte (10) in einer Scheibe (12), Leiste o.dgl. eine bevorzugt mittige Bohrung (18) oder eine darin eingesetzte Buchse (60) zur Lagerung des mit einer umlaufenden Rastnut (46) versehenen Griff-Endes (44, 45) und ein radial spreizbares Rastelement (50) aufweist, das in der Bohrung (18) bzw. Buchse (60) unverlierbar gelagert ist und das zur axialfest-drehbaren Verrastung des Griff-Endes in der Bohrung bzw. Buchse eine zylindrische Anlagefläche innerhalb der Rastnut im wesentlichen lückenlos fest umspannt. In der Ausgestaltung von Anspruch 10 ist die Scheibe, Leiste o.dgl. eben ausgebildet, wobei eine senkrecht zur Scheibenebene angeordnete Gleithülse das eingesteckte Ende des Griffs führt, und gemäß Anspruch 11 sind an oder nahe dem Außenumfang der Scheibe, Leiste o.dgl. Rastmittel zum lösbaren Aufbringen einer Abdeckung vorgesehen.

Weitere Merkmale, Einzelheiten und Vorteile der Erfindung ergeben sich aus dem Wortlaut Ansprüche 1 bis 8 sowie aus dem Wortlaut der Verwendungsansprüche 9 bis 11.

Nachfolgend wird die Erfindung anhand von Ausführungsbeispielen näher erläutert. Von den Zeichnungen zeigen:
- Fig. 1: eine auseinandergezogene Darstellung der Bauteile einer Befestigungsplatte mit einem Handgriff und
- Fig. 2: eine Schnittansicht durch eine Befestigungsplatte mit eingesetztem Handgriff.

Die in Fig. 1 allgemein mit 10 bezeichnete Befestigungsplatte dient der axialfest-drehbaren Festlegung eines Türgriffs 40 an einem (nicht dargestellten) Türblatt. Der Türgriff 40 besteht im wesentlichen aus einem Griff-Hauptteil 41 und einem von diesem über eine Schulter 42 abgesetzten Griffhals 44, der oberhalb eines leicht konisch ausgebildeten Griff-Endes 45 mit einer nach außen offenen, umlaufenden Rastnut 46 versehen ist. Stirnseitig ist in den Griffhals 44 eine Vierkantbohrung 48 eingebracht, in welcher ein (nicht gezeichneter) Vierkantstift einsetzbar ist.

Die Befestigungsplatte 10 hat eine ebene, bevorzugt aus Stahl gefertigte Grundscheibe 12, die mittels in Anschlagnocken 14 geführten (ebenfalls nicht gezeigten) Schrauben an der Tür festgelegt wird und mit einer rückseitigen Anschlagebene 16 flach auf dem Türblatt aufliegt. Über ihrem Außenumfang trägt die Scheibe 12 einen polygonartig gebogenen Federdraht 20, der zur lösbaren Anbringung einer Abdeckkappe 30, beispielsweise eines runden Rosettenschildes, als Rastmittel ausgebildet ist und an wenigstens zwei gegenüberliegenden Stellen über den Rand 22 der Scheibe 12 hinausragt. Der Federdraht 20 ist hinter Haltezungen 24 eingespannt bzw. abgestützt. Diese sind in gleichmäßigen Abständen innerhalb von Umfangsausnehmungen 25 aus der Stahlscheibe 12 herausgebogen. Das Rosettenschild 30 ist in seinem seitlichen Rand 32 mit entsprechenden Rastvertiefungen 34 versehen (siehe Fig. 2).

Senkrecht zur Anschlagebene 16 ist die Stahlscheibe 12 mit einer Durchgangsbohrung 18 versehen, in die zentrisch eine Buchse 60 eingesetzt ist. Letztere stützt sich mit einem Kragen 61 rückseitig an der Scheibe 12 ab und wird in einer entsprechenden (nicht dargestellten) Bohrung im Türblatt versenkt, an dem die Anschlagnocken 14 verschraubt werden.

Wie Fig. 2 zeigt, durchragt die Buchse 60 die Grundscheibe 12 der Befestigungsplatte 10 und ist auf der gegenüberliegenden Seite mit einem ein vorgegebenes Axialmaß aufweisenden Distanzring 70 kraft- und formschlüssig verpreßt. Eine am äußeren Umfangsrand der Buchse 60 ausgebildete Einführschräge 62 erleichtert den Fügevorgang, während eine umlaufende Riffelung 63 auf der Außenseite der Buchse 60 einen guten Preßsitz gewährleistet. Distanzring 70 und Buchse 60 schließen bündig miteinander ab und bilden eine ebene Auflagefläche 72 für eine Gleithülse 74, die von oben in die Buchse 60 paßgenau eingesetzt ist und sich mit einem Umfangsrand 76 flach auf der Buchse 60 bzw. dem Distanzring 70 abstützt. Zur Aufnahme der Gleithülse 74 ist die Innenwandung der Buchse 60 stufenförmig abgesetzt.

In Höhe der Anschlagebene 16 der Stahlscheibe 12 ist die Buchse 60 an ihrem Innenumfang 64 mit einer nach innen offenen, umlaufenden Führungsnut 66 versehen, in die ein Sprengring 50 mit minimalem axialem Bewegungsspiel drehbar eingesetzt ist. Letzterer hat hierzu einen eckigen Querschnitt sowie eine schmale Spreizöffnung 51 mit schräg nach innen verlaufenden Endkanten 52. Man erkennt in Fig. 2, daß der Sprengring 50 als Rastelement fungiert, welches beim Einführen des Handgriffs 40 in die mit der Gleithülse 74 ausgekleideten Buchse 60 mit der umlaufenden Rastnut 46 im Griffhals 44 in Eingriff gelangt und den Handgriff 40 axialfest-drehbar in der Befestigungsplatte 10 und damit an der Tür festlegt.

Die Abmessungen des Sprengrings 50, insbesondere dessen Innendurchmesser, sowie Umfang und Tiefe der zylindrischen Anlagefläche 47 in der Rastnut 46 des Griffhalses 44, sind derart aufeinander abgestimmt, daß der Sprengring 50 den Griffhals 44 in der Rastnut 46 kraftschlüssig und - bis auf die Spreizöffnung 51 - lückenlos umschließt. Ferner ist der axiale Abstand zwischen der Rastnut 46 und der Schulter 42 des Handgriffs 40 an die axiale Höhe des Distanzringes 70 und der Gleithülse 74 angepaßt, so daß der Handgriff 40 insgesamt mit minimalem radialem wie axialem Bewegungsspiel in der Befestigungsplatte 10 drehbar gelagert ist. Da der in der Führungsnut 66 vormontierte Sprengring 50 den Griffhals 44 des Handgriffs 40 stets fest umschließt, hält dieser selbst extremen Scher- und Zugkräften stand.

Bei der Montage einer Griff-Garnitur werden zunächst die ohne Handgriffe 40 separat lieferbaren Befestigungsplatten 10 an dem beidseitig mit den erforderlichen Bohrungen versehenen Türblatt fest verschraubt und mit einer gewünschten Abdeckkappe 30 versehen. Diese wird einfach mit ihrem Umfangsrand 32 auf die Stahlplatte 12 geclipst, wobei eine Umfangsnase 26 als Ausrichtungshilfe für die Abdeckkappe 30 dient, die mit einer entsprechenden (nicht sichtbaren) Ausnehmung versehen ist, in welche bei einer allenfalls erforderlichen Demontage ein Aushebe-Werkzeug einführbar ist.

Anschließend steckt man den Handgriff 40 einfach mit seinem Griffhals 44 durch die in der Abdeckkappe 30 vorgesehene (nicht näher bezeichnete) Öffnung hindurch in die Gleithülse 74 und damit in die Buchse 60 der Befestigungsplatte 10 ein, bis der in der Führungsnut 66 gelagerte Sprengring 50 mit der Rastnut 46 des Handgriffs 40 in Eingriff gelangt und diesen axialfest-drehbar in der Befestigungsplatte 10 festlegt. Da das Griff-Ende 45 leicht konisch ausgebildet ist, wird der Sprengring 50 beim Einführen des Handgriffs 40 automatisch geweitet, was die Montage insgesamt erleichtert und beschleunigt. Der zuvor zwischen den Handgriffen 40 eingefügte Vierkant koppelt die Griffe mit der Schließmechanik der Tür.

Um den Handgriff 40 wieder von der Befestigungsplatte 10 lösen zu können, ist die Buchse 60 über der Führungsnut 66 mit einer Eingriffsöffnung 68 versehen. Diese dient zur Aufnahme eines (nicht gezeigten) Werkzeugs, z.B. einer Spreizzange, die an den schräg nach innen verlaufenden Endkanten 52 der Spreizöffnung 51 angreifen kann.

Die Erfindung ist nicht auf eine der vorbeschriebenen Ausführungsformen beschränkt, sondern in vielfältiger Weise abwandelbar. So kann man anstelle eines Sprengrings 50 einen geschlossenen Gummi- oder Kunststoffring verwenden, der elastisch in die Rastnut 46 des Handgriffs 40 eingreift. Ferner besteht die Möglichkeit die Buchse 60 und die Stahlscheibe 12 einstückig auszubilden.

Man erkennt, daß eine Befestigungsplatte 10 insbesondere zur axialfest-drehbaren Aufnahme von Handgriffen eine Anschlagebene 16 zur Festlegung der Befestigungsplatte 10 an Türen, Fenstern u.dgl., eine in einer Scheibe 12, Leiste o.dgl. vorgesehene

Durchgangsbohrung 18 oder -buchse zur drehbaren Lagerung eines endseitig mit einer umlaufenden Rastnut 46 versehenen Halsabschnitts 44 eines Handgriffs 40 und wenigstens ein Rastelement 50, welches beim Einführen des Halsabschnitts 44 des Handgriffs 40 in die Durchgangsbohrung 18 oder -buchse mit der umlaufenden Rastnut 46 in Eingriff gelangt und den Handgriff 40 axial in der Durchgangsbohrung 18 oder -buchse festlegt, hat. Um die Belastbarkeit des Handgriffs 40 in der Befestigungsplatte 10 sowie deren Handhabbarkeit zu verbessern, ist ein Sprengring 50 unverlierbar in der Durchgangsbohrung 18 oder einer darin eingesetzten Buchse 60 mit minimalem Axialspiel drehbar gelagert, wobei nach Einsetzen des Handgriffs 40 in die Befestigungsplatte 10 eine zylindrische Anlagefläche 47 innerhalb der Rastnut 46 des Handgriffs 40 von dem Sprengring 50 im wesentlichen lückenlos drehfest umspannt wird.

### Bezugszeichenliste

- 10: Befestigungsplatte
- 12: (Grund-)Scheibe
- 14: Anschlagbohrung/-nocken
- 16: Anschlagebene
- 18: Durchgangsbohrung
- 20: Rastmittel/Federdraht
- 22: Scheibenrand
- 24: Haltezunge
- 25: Umfangsausnehmung
- 26: Umfangsnase
- 30: Rosetten-/Schildabdeckung
- 32: Rand
- 34: Rastvertiefung
- 40: Handgriff
- 41: Griff-Hauptteil
- 42: Schulter
- 44: Griffhals/Halsabschnitt
- 45: Griff-Ende
- 46: Rastnut
- 47: zylindrische Anlagefläche
- 48: Vierkantbohrung
- 50: Rastelement/Sprengring
- 51: Spreizöffnung
- 52: Endkante
- 60: Buchse
- 61: Kragen
- 62: Einführschräge
- 63: Riffelung
- 64: Innenumfang
- 66: Führungsnut
- 68: Eingriffsöffnung
- 70: Distanzring
- 72: Auflagefläche
- 74: Gleithülse
- 76: Umfangsrand

## Patentansprüche

1. Befestigungsplatte (10) mit Handgriff (40), mit wenigstens zwei Anschlagbohrungen oder -nocken (14) zur Festlegung der Platte (10) an einer Anschlagebene (16) einer Tür, eines Fensters u.dgl., mit einer in einer Scheibe (12), Leiste o.dgl. vorgesehenen Durchgangsbohrung (18) oder -buchse zur axialfest-drehbaren Drehlagerung eines mit einer umlaufenden Rastnut (46) versehenen Halsabschnitts (44) des Griffs (40) und mit einem Rastelement (50), das im Einbauzustand in die es drehbar lagernde, mit einer umlaufenden Führungsnut (66) versehene Durchgangsbohrung (18) bzw. -buchse mit der Rastnut (46) in Eingriff steht und so den Griff (40) axial festlegt, **dadurch gekennzeichnet, daß** das Rastelement (50) ein parallel zur Anschlagebene (16) der Platte (10) liegender Sprengring ist, der am eingesteckten Griff (40) eine zylindrische Anlagefläche (47) innerhalb der Rastnut (46) im wesentlichen lückenlos drehfest umspannt, und daß die in der Durchgangsbohrung (18) bzw. -buchse vorhandene Führungsnut (66) eine Eingriffsöffnung (68) für ein Werkzeug aufweist.

2. Platte nach Anspruch 1, **dadurch gekennzeichnet, daß** die Führungsnut (66) am Innenumfang (64) einer Buchse (60) ausgebildet ist, die formschlüssig in die Durchgangsbohrung (18) bzw. -buchse eingesetzt ist.

3. Platte nach Anspruch 1 oder 2, **dadurch gekennzeichnet, daß** der Sprengring (50) eckigen Querschnitt hat.

4. Platte nach Anspruch 3, **dadurch gekennzeichnet, daß** der Sprengring (50) eine Spreizöffnung (51) mit schräg nach innen oder konkav verlaufende Endkanten (52) aufweist.

5. Platte nach einem der Ansprüche 2 bis 4, **dadurch gekennzeichnet, daß** die Buchse (60) durch Fügung mit einem ein vorgegebenes Axialmaß aufweisenden Distanzring (70) an der Platte (12) festlegbar ist.

6. Platte nach Anspruch 5, **dadurch gekennzeichnet, daß** die Buchse (60) die Scheibe (12) durchragend mit dem Distanzring (70) verpreßt ist und mit diesem bündig abschließend eine ebene Auflagefläche (72) bildet.

7. Platte nach einem der Ansprüche 2 bis 6, **dadurch gekennzeichnet, daß** in die Buchse (60) eine Gleithülse (74) eingesetzt ist.

8. Platte nach einem der Ansprüche 1 bis 7, **gekennzeichnet durch** Rastmittel (20) zur lösbaren Festlegung einer Rosetten- oder Schildabdeckung (30).

9. Verwendung einer wenigstens zwei Anschlagbohrungen oder -nocken (14) aufweisenden Befestigungsplatte (10) mit zur axialfest-drehbaren Aufnahme eines in die Platte (10) endseitig einsteckbaren Handgriffs (40), wozu die Platte (10) in einer Scheibe (12), Leiste o.dgl. eine bevorzugt mittige Bohrung (18) oder eine darin eingesetzte Buchse (60) zur Lagerung des mit einer umlaufenden Rastnut (46) versehenen Griff-Endes (44, 45) und ein radial spreizbares Rastelement (50) aufweist, das in der Bohrung (18) bzw. Buchse (60) unverlierbar gelagert ist und das zur axialfest-drehbaren Verrastung des Griff-Endes (44, 45) in der Bohrung (18) bzw. Buchse (60) eine zylindrische Anlagefläche (47) innerhalb der Rastnut (46) im wesentlichen lückenlos fest umspannt.

10. Verwendung nach Anspruch 9, wobei die Scheibe (12), Leiste o.dgl. eben ausgebildet ist und eine senkrecht zur Scheibenebene angeordnete Gleithülse (74) das eingesteckte Ende (44, 45) des Griffs (40) führt.

11. Verwendung nach Anspruch 9 oder 10, wobei die Scheibe (12), Leiste o.dgl. an oder nahe ihrem Außenumfang Rastmittel (20) zum lösbaren Aufbringen einer Abdeckung (30) hat.

## Claims

1. Mounting plate (10) with a handle (40), comprising at least two fastening bores or lugs (14) for fixing the plate (10) on a fastening plane (16) of a door, window or the like, also comprising a through bore (18) or bushing provided in a disk (12), strip or the like for pivoting axially fast but rotatably a neck section (44) of the handle (40), which section is provided with a peripheral engaging groove (46), and comprising an engaging member (50) which, when pivotally attached in the through-bore (18) or bushing provided with a peripheral guide groove (66), engages into the engaging groove (46) for axially fixing the handle (40), wherein the engaging member (50) is a circlip arranged parallel to the fastening plane (16) of the plate (10), which circlip encloses on the inserted handle (40) a cylindrical contact surface (47) within the engaging groove (46) rotationally fast and substantially without gap, and wherein the guide groove (66) provided in the through-bore (18) or bushing includes an intervention opening (68) for a tool.

2. Plate according to claim 1, wherein the guide groove (66) is formed in the inner circumference (64) of a bushing (60) which is positively seated in the through-bore (18) or bushing.

3. Plate according to claim 1 or claim 2, wherein the circlip (50) has a polygonal cross-section.

4. Plate according to claim 3, wherein the circlip (50) has an expanding opening (51) with inwardly sloping or concave end edges (52).

5. Plate according to any one of claims 2 to 4, wherein the bushing (60) is fixable to the plate (12) by joining it with a spacer (70) of a predetermined axial dimension.

6. Plate according to claim 5, wherein the bushing (60) extends through the disk (12), is pressed together with the spacer (70) and is flush, therewith so as to form a plane contact surface (72).

7. Plate according to any one of claims 2 to 6, wherein a sliding sleeve (74) is inserted into the bushing (60).

8. Plate according to any one of claims 1 to 7, **characterized by** engaging means (20) for detachably mounting a rosette or escutcheon cover (30).

9. Utilization of a mounting plate (10), comprising at least two fastening bores or lugs (14) for mounting axially fast but rotatably a handle (40) whose end is adapted to be inserted into the plate (10) which for this purpose has, in a disk (12), strip or the like, a preferably central bore (18) or a bushing (60) inserted therein for holding the handle end (44, 45) provided with a peripheral engaging groove (46) as well as a radially expanding engaging member (50) which is undetachably fastenend in the bore (18) or in the bushing (60) and which, for axially fast but rotatably engaging the handle end (44, 45) in the bore (18) or bushing (60), firmly encloses a cylindrical contact surface (47) within the engaging groove (46) substantially without gap.

10. Utilization according to claim 9, wherein the disk (12), strip or the like is plane and wherein a sliding sleeve (74) is arranged at a right angle to the disk plane for guiding the inserted end (44, 45) of the handle (40).

11. Utilization according to claim 9 or claim 10, wherein the disk (12), strip or the like has at or adjacent to its outer circumference, engaging means (20) for detachably mounting a cover (30).

## Revendications

1. Plaque de montage (10) avec une poignée (40), avec au moins deux perforations ou ergots butoirs (14) pour fixer la plaque (10) au plan d'arrêt (16) d'une porte, fenêtre ou autres, avec un trou ou douille de passage (18) prévu dans un disque (12), baguette ou autres pour loger de manière rotative et axialement fixe une section de col (44) d'une poignée (40) pourvue d'une rainure d'enclenchement circonférentielle (46), et avec un élément d'enclenchement (50) qui, en état monté dans le trou ou la douille de passage (18) le logeant rotativement et pourvu d'une rainure de guidage circonférentielle (66), rentre dans la rainure d'enclenchement (46) et fixe ainsi la poignée (40) axialement, **caractérisée en ce que** l'élément d'enclenchement (50) est une rondelle Grower qui est disposée parallèlement au plan d'arrêt (16) de la plaque (10) et qui, sur la poignée enfichée (40), entoure presque totalement une surface d'appui cylindrique (47) à l'intérieur de la rainure d'enclenchement (46), en résistant à la rotation, et **en ce que** la rainure de guidage (66) disposée dans le trou ou la douille de passage (18) présente une ouverture d'intervention (68) pour un outil.

2. Plaque selon la revendication 1, **caractérisée en ce que** la rainure de guidage (66) a été façonnée sur la circonférence intérieure (64) d'une douille (60) qui est placée solidairement dans le trou ou la douille de passage (18).

3. Plaque selon la revendication 1 ou 2, **caractérisée en ce que** la rondelle Grower (50) a une coupe transversale carrée.

4. Plaque selon la revendication 3, **caractérisée en ce que** la rondelle Grower (50) dispose d'une ouverture écartée (51), avec des arêtes terminales (52) dirigés obliquement vers l'intérieur ou concaves.

5. Plaque selon l'une des revendications 2 à 4, **caractérisée en ce que** la douille (60) peut être fixée sur la plaque (12) par insertion d'une bague d'écartement (70) d'une dimension axiale donnée.

6. Plaque selon la revendication 5, **caractérisée en ce que** la douille (60) est comprimée avec la bague d'écartement (70) de manière à traverser le disque (12). pour former une surface d'appui plane (72), à fleur avec elle.

7. Plaque selon l'une des revendications 2 à 6, **caractérisée en ce qu'**une douille coulissante (74) est placée dans la douille (60).

8. Plaque selon l'une des revendication 1 à 7, **caractérisée par** des moyens d'enclenchement (20) pour une fixation amovible d'un cache en rosette ou écusson (30).

9. Utilisation d'une plaque de montage (10) disposant d'au moins deux perforations ou ergots butoirs (14), avec une poignée (40) enfichable dans la plaque (10) par son extrémité pour un logement rotatif et axialement fixe, à quelle fin la plaque (10) dispose d'une perforation (18) de préférence au centre d'un disque (12), d'une baguette ou autres, ou d'une douille (60) qui y est placée pour loger l'extrémité de poignée (44, 45) pourvue d'une rainure d'enclenchement circonférentielle (46), et d'un élément d'enclenchement (50) qui peut être écarté radialement et logé imperdable dans la perforation (18) ou la douille (60), et qui pour un enclenchement rotatif et axialement fixe de l'extrémité de la poignée (44, 45) dans la perforation (18) ou la douille (60) entoure solidement et presque totalement une surface d'appui cylindrique (47) à l'intérieur de la rainure d'enclenchement (46).

10. Utilisation selon la revendication 9, où le disque (12), la baguette ou autres est conçu plane, et où une douille coulissante (74) disposée perpendiculairement par rapport au plan du disque guide l'extrémité (44, 45) insérée de la poignée (40).

11. Utilisation selon le revendication 9 ou 10, où le disque (12), la baguette ou autres a des moyens d'enclenchement (20) sur ou près de sa circonférence extérieure. pour une fixation défaisable d'un cache (30).
